# EUROPÄISCHE PATENTANMELDUNG

(11) **EP 1 118 541 A2**
(43) Veröffentlichungstag der Anmeldung: **25.07.2001**
(21) Anmeldenummer: 00127887.8
(22) Anmeldetag: 20.12.2000
(51) Int. Cl.: B65B 27/10

(54) **Bündelvorrichtung**

(30) Priorität: 20.01.2000 DE 20000916 U
(71) Anmelder: KM Europa Metal Aktiengesellschaft, D-49023 Osnabrück (DE)
(72) Erfinder: Melcher, Walter, Dipl.-Ing., 49545 Tecklenburg (DE)

(57) **Zusammenfassung**

Die Erfindung betrifft eine Vorrichtung (1) zum Orientieren von Langprodukten (3), wie Rohre, Stangen usw., in einem Bündel (2), die eine Ausrichtung der Langprodukte (3) parallel zueinander ermöglicht.

Die Vorrichtung (1) umfaßt einen vorzugsweise rinnenartig ausgebildeten Aufnahmekörper (5) für die Langprodukte (3), der mit einem Schwingungsgenerator (6) gekoppelt ist.

## Beschreibung

Die Erfindung betrifft eine Vorrichtung zum Orientieren der Parallellage von Langprodukten, wie Rohre, Stangen usw., in einem Bündel.

Bei der kontinuierlichen Herstellung von langgestreckten Teilen, beispielsweise von Kupferrohren, Stangen und ähnlichem, werden bedarfsgerechte Einzellängen von einem im Prinzip endlos gefertigten Strang abgeteilt. Die dann vorliegenden Langprodukte werden zu mehreren Stücken gebündelt, um so eine Verpackungs- bzw. Versandeinheit zu bilden. Dies ist jedoch insbesondere bei größeren Längen nicht unproblematisch, weil sich die Langprodukte über die Längsachse krümmen und sich verkröpfen bzw. überkreuzen. Man ist folglich bemüht, die Langprodukte möglichst parallel zueinander auszurichten, um eine hohe Packungsdichte der zu einem Bündel zusammenzufassenden Langprodukte zu erreichen und Überkreuzungen zu vermeiden.

Die Bündelung der Langprodukte erfolgt überwiegend manuell, was sehr arbeits- und kostenaufwendig ist. Die bislang - zum Einsatz gelangenden maschinellen Hilfseinrichtungen dienen lediglich unterstützend bei der Handhabung der Langprodukte beim Bündelvorgang oder beim Handling einer Verpackungseinheit.

Der Erfindung liegt daher die Aufgabe zugrunde, eine Vorrichtung zur Orientierung der Langprodukte beim Bündelvorgang zu schaffen, die eine Ausrichtung der Langprodukte parallel zueinander ermöglicht.

Die Lösung dieser Aufgabe besteht nach der Erfindung in einer Vorrichtung gemäß Anspruch 1, welche einen Aufnahmekörper für die Langprodukte aufweist, der mit einem Schwingungsgenerator gekoppelt ist.

Vorzugsweise ist der Aufnahmekörper als eine oben offene Rinne ausgebildet, wie dies Anspruch 2 vorsieht.

Der Aufnahmekörper wird mit den darin liegenden Langprodukten mittels des Schwingungsgenerators derart in Schwingungen versetzt, daß die Langprodukte bezogen auf ihre Querschnittsgeometrie eine ideale Position im Gesamtquerschnitt eines Bündels einnehmen. Es tritt sozusagen eine optimierte Verteilung der Rohre in der Querschnittsebene auf unter Minimierung der Zwischenräume zwischen den Langprodukten.

Es entsteht eine bestmögliche Packung der Langprodukte im Bündel, welches anschließend durch geeignete Hilfsmittel fixiert werden kann (Anspruch 4). Geeignete Bündelhilfsmittel sind Klebe- oder Spannbänder aus Kunststoff oder Stahl. Auch Schrumpfhauben aus Kunststoffolie oder endseitige Kappen sind möglich.

Die Fixierung eines Bündels kann in dem Aufnahmekörper erfolgen. Folglich sind entsprechende Vorrats- oder Zuführvorrichtungen für die Bündelhilfsmittel in den Aufnahmekörper integriert. Möglich ist es auch, daß die Langprodukte endseitig über dem Aufnahmekörper vorstehen und mittels Hilfseinrichtungen im endseitigen Bereich fixiert werden.

Gemäß den Merkmalen des Anspruchs 3 ist der Schwingungsgenerator frequenzregelbar. Die Schwingungsfrequenz und die Amplitude können folglich auf die jeweilige Geometrie der Langprodukte, deren Gewicht und Elastizität sowie der Einzählfrequenz abgestimmt werden. Bei der Einzählfrequenz handelt es sich um die Rate, mit der die Langprodukte in den Aufnahmekörper eingegeben werden.

Die Schwingungsfrequenz beträgt ein Mehrfaches der Einzählfrequenz. Vorzugsweise liegt sie um das fünf- bis zwanzigfache höher. Die Amplitude, also die Schwingungsweite ist vorzugsweise so eingeregelt, daß diese nicht größer ist als die minimale Höhendifferenz zwischen den Scheitelpunkten zweier benachbarter Langprodukte. Auf diese Weise ist sichergestellt, daß die Langprodukte im Bündel vibrieren, ohne zu springen. Sie rutschen dann gleitend in eine Querschnittslage höchster Packungsdichte.

Die Erfindung ist nachfolgend anhand eines in den Zeichnungen dargestellten Ausführungsbeispiels näher beschrieben. Es zeigen:
- Figur 1: in perspektivischer Darstellungsweise im Schema technisch stark vereinfacht eine erfindungsgemäße Vorrichtung;
- Figur 2: ebenfalls schematisch einen vertikalen Querschnitt durch eine Vorrichtung gemäß Figur 1 mit ungeordnet liegenden Langprodukten und
- Figur 3: die Darstellung gemäß Figur 2 nach der Orientierung der Langprodukte.

Die Figur 1 zeigt eine Vorrichtung 1 zum Orientieren der Parallellage und zu einem Bündel 2 zusammenzustellenden Langprodukten, die hier in Form von Rohren 3 dargestellt sind.

Die Vorrichtung umfaßt einen durch eine nach oben offene Rinne 4 gebildeten Aufnahmekörper 5, der mit einem Schwingungsgenerator 6 gekoppelt ist.

Nach dem Herstellungsprozeß werden die Rohre 3 von einem endlos gefertigten Strang auf Länge abgeteilt. In der Praxis ist es üblich, Einzellängen von 3000 mm bis 8000 mm herzustellen. Diese werden anschließend zu mehreren gebündelt, um eine Verpackungseinheit zu bilden.

Erfindungsgemäß werden die Rohre 3 dem Aufnahmekörper 5 zugeführt, welcher durch den Schwingungsgenerator in Schwingungen versetzt wird. Die Figur 2 zeigt eine Anzahl von Rohren 3, die ungeordnet in dem Aufnahmekörper 5 liegen. Durch die Schwingungen des Aufnahmekörpers 5 rutschen die Rohre 3 in eine bezogen auf die Querschnittsgeometrie des zu erstellenden Bündels 2 ideale Lage. Figur 3 zeigt das Bündel 2, nachdem die Rohre 3 eine geordnete Lage mit parallel zueinander ausgerichteten Längsachsen eingenommen haben. Es entsteht eine quasi ideale Packungsdichte im Bündel 2. Überkreuzungen der einzelnen Rohre 3 werden vermieden. Das Bündel 2 ist verpackungsbereit. Dies geschieht durch geeignete Bündelhilfsmittel wie Klebe- oder Spannbänder.

Der Schwingungsgenerator 6 ist frequenzregelbar. Die Schwingungsfrequenz und die Schwingungsamplitude werden auf die jeweilige Geometrie der Rohre 3, deren Gewicht und Elastizität abgestimmt unter Berücksichtigung der Einzählfrequenz, mit der die einzelnen Rohre 3 in die Rinne 4 eingegeben werden. Vorzugsweise ist die Schwingungsfrequenz um ein Mehrfaches größer als die Einzählfrequenz. Für die Praxis ist davon auszugehen, daß die Schwingungsfrequenz etwa 5 bis 20-fach größer als die Einzählfrequenz ist. Die Schwingungsamplitude ist so eingeregelt, daß sie nicht größer ist als die Höhendifferenz Δh zwischen den Scheitelpunktlagen zweier benachbarter Rohre 3. Auf diese Weise wird eine zu starke Longitudinalschwingung und damit ein Hüpfen der einzelnen Rohre 3 vermieden.

### Bezugszeichenaufstellung

- 1 -: Vorrichtung
- 2 -: Bündel
- 3 -: Rohre
- 4 -: Rinne
- 5 -: Aufnahmekörper
- 6 -: Schwingungsgenerator

- Δh -: Höhendifferenz

## Patentansprüche

1. Vorrichtung zum Orientieren der Parallellage von Langprodukten (3), wie Rohre, Stangen usw., in einem Bündel (2), welche einen Aufnahmekörper (5) für die Langprodukte (3) aufweist, der mit einem Schwingungsgenerator (6) gekoppelt ist.

2. Vorrichtung nach Anspruch 1, bei welcher der Aufnahmekörper (5) rinnenartig ausgebildet ist.

3. Vorrichtung nach Anspruch 1 oder 2, bei welcher der Schwingungsgenerator (6) frequenzregelbar ist.

4. Vorrichtung nach einem der Ansprüche 1 bis 3, bei welcher dem Aufnahmekörper (5) Mittel zum Fixieren eines in ihm gebildeten Bündels (2) zugeordnet sind.
